# DEMANDE DE BREVET EUROPEEN

(11) **EP 3 998 056 A1**
(43) Date de publication de la demande: **18.05.2022**
(21) Numéro de dépôt: 21206097.4
(22) Date de dépôt: 02.11.2021
(51) Int. Cl.: A61H 33/00, A61H 35/00

(54) **DISPOSITIF PORTABLE POUR SOINS DE VISAGE**

(30) Priorité: 06.11.2020 FR 2011434
(71) Demandeur: Gouranton, Gérard, 22240 Plurien (FR)
(72) Inventeur: Gouranton, Gérard, 22240 Plurien (FR)
(74) Mandataire: RVDB Rennes

(57) **Abrégé**

Il est présenté un dispositif portable pour soins de visage comprenant :
- un bac destiné à être partiellement rempli d'eau froide et dont des dimensions permettent une immersion d'au moins une partie d'un visage d'un utilisateur dans l'eau froide ;
- deux rampes de bulleurs positionnées dans le fond du bac de manière à indiquer à l'utilisateur comment immerger ladite au moins une partie de son visage dans l'eau froide ;
- une pompe à air reliée aux deux rampes de bulleurs ; et
- un thermomètre destiné à mesurer la température de l'eau dans le bac.

## Description

### Domaine technique

L'invention concerne les soins de visage et plus particulièrement les soins apportés au visage par contact prolongé avec de l'eau froide.

### Arrière-plan technologique

Pour que notre organisme puisse se protéger des maladies, il est nécessaire de le renforcer. Pour cela deux règles de base de l'utilisation de l'eau en contact avec notre peau sont à prendre en compte. D'une part, pour obliger notre organisme à générer sa propre énergie, il faut que la température de l'eau utilisée soit froide c'est-à-dire comprise entre 0 et 18° C. Par la suite, une eau froide sera définie comme une eau dont la température inférieure ou égale 18°C. Par opposition, de l'eau chaude sera une eau à une température supérieure à 18° C. Une douche froide permet d'éliminer les graisses et même la mauvaise humeur. L'eau chaude, par contraste, n'intervient que pour augmenter les bienfaits de l'eau froide. Le passage du froid au chaud contracte puis dilate les vaisseaux sanguins ce qui fait agir un peu plus les organes tels que le cœur, le foie ou encore l'estomac. Mais également tout notre système immunitaire. D'autre part, il est possible de tremper seulement certaines parties de notre corps (genoux, bras, visage, ...) dans l'eau froide. Cette application localisée permet de décongestionner une zone précise et apporte des effets dérivatifs. Par exemple, un bain de pied à l'eau froide soulage le cerveau qui est alors obligé d'envoyer du sang dans le bas du corps pour se réchauffer ce qui a pour effet d'alléger la tête. L'eau froide a aussi un effet sur les gonflements matinaux des yeux et du visage. Elle agit comme un apaisant pour les yeux et paupières. L'eau froide agit également comme un tonifiant et resserre les pores de la peau qui se dilatent la nuit. Elle empêche ainsi la sécrétion du sébum et évite la brillance de la peau. Il a aussi été prouvé scientifiquement que l'eau froide favorise la circulation sanguine et renforce l'éclat du visage ainsi que celui du corps. Par ailleurs, le sébum est une matière grasse qui donne au visage un aspect déplaisant et terne. Il attire aussi les rayons dangereux du soleil. L'eau froide opère un raffermissement immédiat des pores et empêche le sébum de se stocker sur la peau. Enfin, l'eau froide agit comme antiride surtout pour les toutes petites rides du contour des yeux. Elle tonifie le visage aussi bien que le corps et permet à la peau de rester jeune plus longtemps.

Il est possible de s'asperger le corps ou seulement une partie du corps d'eau froide pour profiter de ces effets. Mais il est préférable de prolonger le contact de l'eau froide avec le peau pendant quelques secondes voire minutes pour que ces effets soient vraiment bénéfiques.

Le document D1 (US2016/096042) propose un dispositif portable pour soins de visage. Le document D2 (KR2013 0090479) propose une baignoire portable.

### Résumé de l'invention

L'objectif de l'invention est d'apporter des solutions aux différents problèmes décrits ci-avant.

Selon l'un de ses aspects, l'invention concerne un dispositif portable pour soins de visage comprenant :
- un bac destiné à être partiellement rempli d'eau froide et dont des dimensions permettent une immersion d'au moins une partie d'un visage d'un utilisateur dans l'eau froide ;
- deux rampes de bulleurs positionnées dans le fond du bac de manière à indiquer à l'utilisateur comment immerger ladite au moins une partie de son visage dans l'eau froide ;
- une pompe à air reliée aux deux rampes de bulleurs ; et
- un thermomètre destiné à mesurer la température de l'eau dans le bac.

Le dispositif est portable ce qui permet, par exemple, de le poser sur une table ou encore de le transporter car il est peu encombrant.

Le dispositif comporte un bac dont les dimensions sont adaptées pour qu'un visage (ou tout au moins une partie d'un visage) puisse être immergé dans de l'eau froide préalablement versée dans le bac. Le dispositif permet par conséquent un contact prolongé d'un visage (ou au moins une partie d'un visage) avec de l'eau froide. Adapter les dimensions du bac pour qu'un visage puisse être immergé au moins partiellement signifie également que le bac a une capacité de quelques litres d'eau, typiquement 4, 5 litres. Ainsi, le dispositif est économe en termes de consommation d'eau.

Le dispositif comporte aussi deux rampes de bulleurs utilisées pour oxygéner l'eau froide. Cet apport d'oxygène vers les cellules d'un visage immergé dans l'eau froide du bac provoque une stimulation de la circulation sanguine et un massage de la peau qui provoque un relâchement musculaire. De plus, l'apport de bulles dans l'eau froide du bac a pour effet de brasser cette eau dont la température a tendance à augmenter au niveau du visage immergé. Le temps d'immersion peut ainsi être allongé par rapport à une eau qui ne serait pas brassée, allongeant ainsi les effets de l'eau froide sur la peau du visage immergé.

Par ailleurs, les deux rampes de bulleurs sont positionnées de manière à indiquer à un utilisateur comment positionner son visage pour une immersion dans l'eau froide. Cette indication est particulièrement avantageuse pour que les effets combinés de l'eau froide en contact avec la peau et de son oxygénation soient optimaux.

Le dispositif comporte également une pompe à air pour alimenter en air les rampes de bulleurs et un thermomètre pour contrôler que la température de l'eau froide ne dépasse pas 18° C.

La pompe à air, devant produire de l'air pour oxygéner quelques litres d'eau, est de faible consommation électrique, typiquement de 2 à 3 watts / heure. Le dispositif est donc économe en termes de consommation électrique.

Selon un mode de réalisation, les rampes de bulleurs sont positionnées dans le fond du bac pour former un V de manière à indiquer à l'utilisateur que son nez doit être placé au niveau de la pointe du V et que ses paupières doivent être placées au niveau des extrémités des deux branches du V.

Ce mode de réalisation est avantageux car il permet visuellement à l'utilisateur de positionner correctement son visage sur le bac et ainsi utiliser le dispositif de manière optimale. En effet, si l'utilisateur respecte cette indication, les rampes de bulleurs seront positionnées de part et d'autre du nez de son visage immergé, procurant ainsi des effets combines de l'eau froide et de son oxygénation qui sont optimaux pour la peau localisée dans une zone centrale du visage, c'est-à-dire dans une zone délimitée approximativement par les paupières et les abords du nez.

Selon un mode de réalisation, le dispositif comporte en outre au moins une autre rampe de bulleurs positionnée dans le fond du bac.

Ce mode de réalisation est avantageux car il permet de cibler des zones particulières du visage dans lesquelles les effets combinés de l'eau froide et de son oxygénation sont optimaux.

Selon un mode de réalisation, le dispositif comporte en outre un moyen lumineux positionné dans le fond du bac.

Ce mode est avantageux car l'illumination du bac provoqué par ce moyen lumineux rassure un utilisateur quelque peu stressé à l'idée d'immerger son visage dans de l'eau.

Selon un mode de réalisation, le dispositif comporte en outre un moyen pour supporter un affaissement d'un rebord du bac.

Ce mode de réalisation est avantageux pour se prémunir du renversement de l'eau froide hors du bac dès qu'un utilisateur prend un appui trop fort sur le bord de ce bac.

Selon un mode de réalisation, le bac est pliable.

Ce mode est avantageux car le dispositif devient alors peu encombrant et peu par exemple être emporté en voyage.

Selon un mode de réalisation, le dispositif comporte en un tuba utilisé par un utilisateur pour respirer lorsque au moins une partie de son visage est immergée.

Ce mode de réalisation est avantageux car il procure un confort à l'utilisateur qui peut ainsi respirer lorsqu'il immerge on visage dans l'eau froide contenu dans le bac.

Selon un mode de réalisation, le tuba, le thermomètre, la pompe à air et le moyen pour supporter un affaissement du rebord du bac sont prévus pour être logés dans le bac fermé par un couvercle.

Selon un mode de réalisation, le dispositif comporte en outre des moyens pour séquencer temporellement les immersions de ladite au moins une partie du visage dans l'eau froide.

### Brève description des figures

D'autres caractéristiques et avantages de l'invention ressortiront de la description des modes de réalisation non limitatifs de l'invention ci-après, en référence aux figures 1 à 3 annexées, sur lesquelles :
[Fig. 1] illustre schématiquement une vue de profil d'un dispositif 100 portable pour soins de visage selon un exemple de réalisation particulier non limitatif de la présente invention ;
[Fig. 2] illustre schématiquement une vue de dessus du dispositif 100 de la [Fig. 1] selon un exemple de réalisation particulier non limitatif de la présente invention ; et
[Fig. 3] illustre schématiquement une vue de profil d'un dispositif 100 portable pour soins de visage selon un autre exemple de réalisation particulier non limitatif de la présente invention.

### Description des modes de réalisation

Des dispositifs et procédés vont maintenant être décrits dans ce qui va suivre en référence conjointement aux figures 1 à 3. Des éléments présentant les mêmes caractéristiques et offrant les mêmes effets techniques sont identifiés avec des mêmes signes de référence tout au long de la description qui va suivre.

Par la suite, l'expression « un dispositif comporte un élément » indique que ce dispositif est composé par cet élément. Mais n'exclut pas que ce dispositif peut aussi être composé d'autre éléments non mentionnés.

Les modes de réalisation et variantes décrits peuvent se combiner les uns avec les autres sans que cela ne soit systématiquement mentionné.

Figure 1 illustre schématiquement une vue de profil d'un dispositif 100 portable pour soins de visage selon un exemple de réalisation particulier non limitatif de la présente invention.

Le dispositif 100 pour soins de visage est portable. Ce qui signifie que l'ensemble de ces éléments de ce dispositif 100 ont un poids tel qu'on peut le soulever et le déplacer sans efforts exagérés.

Le bac 110 repose ici sur des pieds (non référencés) mais peut aussi être posé directement sur un support.

Le dispositif 100 comprend un bac 110 qui est destiné à être partiellement rempli par de l'eau froide. La forme du bac 110 est quelconque. Il est seulement requis que ses dimensions permettent l'immersion d'au moins une partie d'un visage dans l'eau froide.

Par exemple, la section du bac est à peu près rectangulaire comme illustrée sur les figures 2 et 3, la largeur est d'environ 30cms et la longueur de 40cms tandis que la profondeur est de l'ordre de 14cms. Cette forme et ces dimensions du bac 110 permette une immersion du visage d'un utilisateur dans de l'eau froide qui ne nécessite que quelques litres d'eau, typiquement 4 ou 5 litres, rendant le dispositif pour soins de visage très peu consommateur d'eau.

Le dispositif 100 comporte également deux rampes de bulleurs 120, 121 telles illustrées sur les figures 2 et 3. Les rampes de bulleurs sont positionnées dans le fond du bac de manière à indiquer à un utilisateur comment positionner son visage pour une immersion dans l'eau froide.

Le dispositif 100 comporte aussi une pompe à air 130 reliée aux deux rampes de bulleurs pour alimenter en air ces deux rampes de bulleurs au travers d'un conduit 131.

Le dispositif 100 comporte également un thermomètre 140 destiné à mesurer la température de l'eau dans le bac. De préférence ce thermomètre 140 est positionné au fond du bac 110 tel qu'illustré sur les figures 1, 2 et 3 pour que l'utilisateur puiss surveiller que le température de l'eau ne dépasse pas 18° C lorsque son visage est immergé dans l'eau froide.

Selon un mode de réalisation, la pompe à air 130 est alimentée par une énergie électrique de faible puissance rendant le dispositif 100 peut consommateur en énergie électrique. Ceci est rendu possible par la faible quantité d'eau froide à oxygéner, quantité qui dépend des dimensions du bac 110.

Selon un mode de réalisation illustrés sur les figures 2 et 3, les rampes de bulleurs 120 et 121 sont positionnées dans le fond du bac 110 pour former un V de manière à indiquer à l'utilisateur que son nez doit être placé au niveau de la pointe du V et que ses paupières doivent être placées au niveau des extrémités des deux branches du V.

Selon un mode de réalisation illustrés par les figures 2 et 3, le dispositif comporte en outre au moins une autre rampe de bulleurs positionnée dans le fond du bac.

Sur la figure 2, deux rampes de bulleurs supplémentaires 122 et 123 sont positionnées au fond du bac de part et d'autre des deux rampes de bulleurs 120 et 121. Ces deux rampes de bulleurs correspondent approximativement aux joues du visage immergé dans l'eau froide accentuant ainsi les effets combinés de l'eau froide et de son oxygénation dans des zones du visage localisées aux environs des joues de ce visage.

Sur la figure 3, deux rampes de bulleurs supplémentaires 124 et 125 sont positionnées au fond du bac, l'une au niveau de la pointe du V formée par les deux rampes 120 et 121, et l'autre au nouveau des branches du V. Ces deux rampes de bulleurs correspondent approximativement au menton et au front d'un visage immergé dans l'eau froide accentuant ainsi les effets combinés de l'eau froide et de son oxygénation dans des zones du visage localisées aux environs du menton et du front de ce visage.

En variante, des combinaisons de rampes de bulleurs 120 à 125 illustrées sur les figures 2 et 3 peuvent aussi être envisagées pour optimiser les effets combinés de l'eau froide et de son oxygénation dans des zones particulières du visage.

Selon un mode réalisation, le dispositif 100 comporte en outre un moyen lumineux positionné sur le fond du bac.

Selon un mode de réalisation illustrés sur les figures 2 et 3, le moyen lumineux se présente sous la forme de deux lampes LED 150 et 151. D'autres moyens lumineux peuvent être utilisés. Ces moyens peuvent être positionnées à différents endroits du fond du bac. L'utilisation de lampes LED est toutefois préféré car il minimise la consommation électrique.

Selon un mode de réalisation illustré à la figure 1, le dispositif 100 comporte en outre un moyen 160 pour supporter un affaissement d'un rebord du bac 110. En effet, comme on peut le voir sur la figure 1, le bac 110 comporte un rebord sur lequel un utilisateur peut prendre appui pour immerger son visage (ou une partie de son visage). Un appui trop important sur le rebord du bac 110 peut provoquer le basculement du bac 110 et ainsi renversé l'eau froide contenu dans ce bac 110.

Selon un mode de réalisation, le moyen 160 est un pied, éventuellement réglable qui vient en appui sur le support sur lequel est posé le bac 110 et qui supporte le rebord du bac 110 en un point particulier.

En variante, plusieurs pieds 160 peuvent être utilisés, typiquement 4 positionnés à chacun des coins d'un bac 110 de section rectangulaire.

Selon un mode de réalisation, le moyen 160 est un portique qui vient en appui sur le support sur lequel est posé le bac 110 et qui supporte de large zone du rebord du bac 110.

En variante, le portique supporte l'ensemble du rebord du bac.

Selon un mode de réalisation, le bac 110 est pliable.

Selon un mode de réalisation, le bac 110 est réalisée dans un matériaux déformable qui permet une position pliée et dépliée du bac 10.

Selon un mode de réalisation, le dispositif comporte en outre un tuba pour respirer lorsque ladite au moins une partie du visage est immergée.

Selon un mode de réalisation, le tuba, le thermomètre 140 et la pompe à air 130 sont prévus pour être logés dans le bac 110 fermé par un couvercle.

Selon une variante, le moyen 160 est également prévu pour se loger dans le bac 110 fermé par le couvercle.

Selon un mode de réalisation, le dispositif comporte en outre des moyens pour séquencer temporellement les immersions d'un visage (ou tout au moins une partie d'un visage) dans l'eau froide.

Ces moyens comprennent un minuteur (non représenté) permettent de décompter un période d'immersion, typiquement de 1 minute, et un afficheur 170 illustré sur les figures 2 et 3 par un rectangle positionné pour qu'il soit vu de l'utilisateur lorsque son visage (ou une partie son visage) est immergé dans l'eau froide du bac 110.

L'utilisation du dispositif 100 est très simple. Un utilisateur verse quelques litres d'eau froide dans le bac 110. Il branche alors la pompe à air 130 alors raccordée aux rampes de bulleurs 120, 121 (122, 123 124 et 125 si elles existent) à une source électrique pour que les rampes de bulleurs se mettent en action. En alternative l'actionnement des rampes de bulleurs est conditionné à l'appui sur un bouton marche / arrêt 180 illustré sur les figures 2 et 3. L'utilisateur immerge alors son visage (au moins partiellement) selon l'indication du V formé par les deux rampes de bulleurs 120 et 121 et attend que l'afficheur 170 indique la fin d'un période d'immersion. L'utilisateur essuie alors son visage pour enlever l'excès de sébum sur la peau de son visage et peut réitérer le procédé.

Bien entendu, la présente invention ne se limite pas aux modes de réalisation et autres exemples ou variantes décrits ci-avant mais s'étend à tous modes et/ou variante de réalisation qui aurait la même portée. En particulier, la forme et les dimensions du bac 110 peuvent changer, les dimensions des rampes de bulleurs 120-125, de la pompe à air 130, du moyen 160, le nombre de lampes LED (moyen 150, 151), la forme, dimensions et position du bouton 180 peuvent aussi être modifiées.

## Revendications

1. Un dispositif (100) portable pour soins de visage comprenant :
- un bac (110) destiné à être partiellement rempli d'eau froide et dont des dimensions permettent une immersion d'au moins une partie d'un visage d'un utilisateur dans l'eau froide ;
- deux rampes de bulleurs (120, 121) positionnées dans le fond du bac pour former un V de manière à indiquer à l'utilisateur que son nez doit être placé au niveau de la pointe du V et que ses paupières doivent être placées au niveau des extrémités des deux branches du V; et
- un thermomètre (140) destiné à mesurer la température de l'eau dans le bac.

2. Le dispositif selon la revendication 1 qui comporte en outre au moins une autre rampe de bulleurs (122, 123, 124, 125) positionnée dans le fond du bac.

3. Le dispositif selon l'une des revendications 1 à 2 qui comporte en outre un moyen lumineux (150, 151) positionné dans le fond du bac.

4. Le dispositif selon l'une de revendications 1 à 3 qui comporte en outre un moyen (160) pour supporter un affaissement d'un rebord du bac.

5. Le dispositif selon l'une des revendications 1 à 4, dans lequel le bac est pliable.

6. Le dispositif selon l'une des revendications 1 à 5 qui comporte en outre un tuba pour respirer lorsque ladite au moins une partie du visage est immergée.

7. Le dispositif selon la revendication 6 dans lequel le tuba, le thermomètre, la pompe à air et le moyen pour supporter un affaissement du rebord du bac sont prévus pour être logés dans le bac fermé par un couvercle.

8. Le dispositif selon l'une des revendications 1 à 7 qui comporte en outre des moyens pour séquencer temporellement les immersions de ladite au moins une partie du visage dans l'eau froide.
